# EUROPÄISCHE PATENTSCHRIFT

(11) **EP 0 261 568 B1**
(45) Veröffentlichungstag und Bekanntmachung des Hinweises auf die Patenterteilung: **15.05.1991**
(21) Anmeldenummer: 87113517.4
(22) Anmeldetag: 16.09.1987
(51) Int. Cl.: B27F 1/02, B27M 1/08

(54) **Holzbearbeitungsmaschine**
Wood-working machine
Machine à travailler le bois

(30) Priorität: 23.09.1986 DE 3632263
(43) Veröffentlichungstag der Anmeldung: 30.03.1988
(73) Patentinhaber: Michael Weinig Aktiengesellschaft, D-97941 Tauberbischofsheim (DE)
(72) Erfinder: Büttner, Kurt, D-7082 Oberkochen (DE)
(74) Vertreter: Kohl, Karl-Heinz

(56) Entgegenhaltungen:
- EP-A- 0 203 038
- DE-A- 2 419 938
- DE-A- 2 749 546
- DE-A- 3 339 963
- GB-A- 668 988

## Beschreibung

Die Erfindung betrifft eine Holzbearbeitungsmaschine zum Zapfenschlagen und Längsprofilieren von Fensterhölzern mit wenigstens einer Zapfenschlag- und Schlitzeinheit und wenigstens einer Einheit zum Längsprofilieren, wobei der Zapfenschlag- und Schlitzeinheit ein Rolltisch zum Vorbeiführen des Fensterholzes an den Zapfenschlag- und Schlitzspindeln zugeordnet ist, wobei ferner eine Übergabeeinrichtung vorgesehen ist, mit welcher im rechten Winkel die zu bearbeitenden Fensterhölzer einer Längsprofiliereinheit übergeben werden und wobei schließlich eine Drehbühne zum Wenden des Fensterholzes um 180° vorgesehen ist.

Bei einer bekannten Maschine dieser Art ist die Drehbühne im Bereich der Zapfenschlag- und Schlitzeinrichtung im Arbeitsablauf vor der Längsprofiliereinrichtung angeordnet, wobei das Fensterholz zunächst mit seiner einen Stirnseite an den Zapfenschlag-und Schlitzspindeln vorbeigeführt wird und nach Anbringung der Zapfen und Schlitze auf die Drehbühne übergeben wird, dort um 180° gedreht wird und zum zweiten Mal die Zapfenschlag- und Schlitzeinheit unter Anbringung von Zapfen und Schlitzen an seinem anderen Stirnende durchläuft.

Nachteilig bei dieser bekannten Maschine ist es, daß entweder nur an einer Seite des beidseitig mit Zapfen und Schlitzen versehenen Fensterholzes die Längsprofilierung mittels der Längsprofiliereinheit angebracht werden kann, sofern nicht eine zweite Längsprofiliereinheit zur Anbringung der Längsprofilierung auf der gegenüberliegenden Seite Verwendung findet, oder daß eine Längsprofiliereinheit verwendet werden muß, die mittels sogenannter linker Spindeln die Längsprofilierung auf der gegenüberliegenden Seite ermöglicht.

Die erste Anordnung mit der zusätzlichen Längsprofiliereinheit hat aber den Nachteil, daß neben den zusätzlichen Kosten die Maschine voluminöser und aufwendiger wird, während es bei der zweiten Anordnung nachteilig ist, daß der dort vorgesehene Gegenanschlag Unterbrechungen für den Durchtritt der Werkzeuge auf den Spindeln aufweisen muß, was die Förderung von insbesondere kurzen Fensterhölzern nachteilig beeinflussen kann.

Der Erfindung liegt demgemäß die Aufgabe zugrunde, eine Holzbearbeitungsmaschine so auszubilden, daß eine Maschine erzeugt wird, die neben kompakter Bauweise mit möglichst wenig Aggregaten auskommt.

Diese Aufgabe wird erfindungsgemäß dadurch gelöst, daß die Drehbühne im Arbeitsablauf hinter der Längsprofiliereinheit angeordnet ist und daß die an einer Seite mit Zapfen und Schlitzen versehenen Fensterhölzer in diesem Zustand der Längsprofiliereinheit übergeben werden, dort an einer Seite längsprofiliert werden, anschließend auf die Drehbühne gefördert werden, um 180° gewendet werden, um zum zweiten Mal durch die Maschine zu laufen. Beim zweiten Durchlauf wird demzufolge die andere Stirnseite mit Zapfen und Schlitzen versehen und die der bereits profilierten Seite gegenüberliegende Seite längsprofiliert, da das Fensterholz nunmehr im gewendeten Zustand die Maschine durchläuft.

Mit dieser Anordnung wird erreicht, daß trotz der Anbringung von Zapfen und Schlitzen an beiden Stirnseiten des Fensterholzes und trotz der Längsprofilierung an beiden einander gegenüberliegenden Seiten jeweils nur eine Zapfenschlag- und Schlitzeinheit und nur eine Längsprofiliereinheit benötigt wird. Damit ist gegenüber den bekannten Maschinen eine sehr kompakte und kostengünstige Maschine geschaffen.

Die erfindungsgemäße Anordnung ermöglicht es, insbesondere die Längsprofiliereinheit so auszubilden, daß dort der Gegenanschlag ohne Unterbrechungen durchgehend ausgebildet ist, so daß der Nachteil der Behinderung der Förderung kurzer Fensterhölzer nicht gegeben ist. Der Gegenanschlag kann nämlich deswegen durchgehend ausgebildet sein, weil die Längsprofilierung beider Seiten des Fensterholzes jeweils von derselben Seite aus erfolgt, weil das Fensterholz nach dem ersten Durchlauf durch die Längsprofiliereinheit gewendet wird.

Besonders vorteilhaft ist es in diesem Zusammenhang, wenn bei der Längsprofiliereinheit nicht in üblicher Weise der Gegenanschlag quer verstellbar ist, sondern die Längsprofilierspindeln zugestellt werden, weil es hierdurch möglich wird, mit dem Längsprofilieren des nachfolgenden Holzes bereits zu beginnen, während sich noch das Ende des vorangehenden Holzes in der Längsprofiliereinheit befindet. Vorteilhaft ist es hierbei insbesondere, daß der Gegenanschlag, weil er nicht mehr bewegt wird, relativ lang ausgebildet werden kann, so daß auch eine größere Anzahl von Spindeln hintereinander in der Längsprofiliereinheit vorgesehen sein kann.

Vorteilhaft ist es weiter, wenn die Zustellung der Längsprofilierspindeln numerisch gesteuert wird und wenn insoweit das Maß, also die Breite des Fensterholzes durch die Zustellung der Längsprofilierspindeln vorgegeben wird. Neben der Verwendung eines festen Gegenanschlages hat eine solche numerische Steuerung den Vorteil, daß sie sehr viel genauer arbeitet als die bisher bekannten Breiteneinsteuerungen mittels des Gegenanschlages.

Unabhängig davon, lassen sich aber in der erfindungsgemäßen Maschine ohne weiteres Längsprofiliereinheiten der bisherigen Art, bei denen also der Gegenanschlag verstellbar ist, verwenden.

Ein weiterer Vorteil besteht darin, daß es eine solche Anordnung ermöglicht, mehrere Längsprofilierspindeln der Längsprofiliereinheit gleichzeitig zum Einsatz zu bringen, wobei jede der Längsprofilierspindeln einen Teil des Profiles herstellt. Außerdem führt aufgrund der numerischen Steuerung der Zustellung ein Nachschliff der Werkzeuge nicht zu einer neuen Justierung der Maschine, da lediglich ein Korrekturmaß in die Maschine eingegeben zu werden braucht.

Ein weiterer Vorteil der erfindungsgemaß Anordnung besteht darin, daß im Gegensatz zu der bekannten Anordnung die Abförderung des mit Zapfen und Schlitzen versehenen ersten Fensterholzes zur Längsprofiliereinheit erfolgen kann, während das nachfolgende Fensterholz mit Zapfen und Schlitzen versehen wird. Eine solche Straffung des Arbeitsablaufes ist bei der bekannten Anordnung nicht möglich, weil dort das nachfolgende Fensterholz gewendet und zurückgefahren werden muß.

Zweckmäßigerweise ist jenseits der Drehbühne ein Abförderer vorgesehen, welcher das gewendete Fensterholz wieder zum Rolltisch befördert. Die Übergabe von diesem Förderer auf den Rolltisch kann von Hand oder auch automatisch erfolgen.

Das fertiggestellte, d.h. an beiden Stirnseiten mit Zapfen und Schlitzen versehene und beidseitig längsprofilierte Fensterholz wird zweckmäßigerweise jenseits der Längsprofiliereinheit ausgefördert. Diese Ausförderung kann ebenfalls durch eine automatische Umschaltung erfolgen, die zweckmäßigerweise auf einer Programmsteuerung basiert. Hinsichtlich der Mechanik kann die Ausförderung auf verschiedenen bekannten Fördererarten basieren.

Zweckmäßigerweise ist die Drehachse der Drehbühne ortsfest zwischen zwei im Abstand zueinander angeordneten Förderern, nämlich dem Abförderer von der Drehbühne und dem Ausförderer jenseits der Längsprofiliereinheit angeordnet, wobei der Abstand zwischen den Förderern der Länge eines horizontal angeordneten Trägers entspricht, welcher der Aufnahme der Fensterhölzer dient und um 180° in der Horizontalebene gewendet wird. Von den beiden Förderern erstrecken sich Zwischenförderer zu dem horizontalen Träger, die einerseits die Fensterhölzer auf den Träger und andererseits diese von dem Träger abfördern. Zur Auf- und Abförderung wird der Träger der Drehbühne abgesenkt.

Die erfindungsgemäße Holzbearbeitungsmaschine ist in besonders vorteilhafter Weise dafür geeignet, gleichzeitig zwei gleich lange und gleichartige Fensterhölzer zu bearbeiten, so daß immer ein komplettes Fenster fertiggestellt werden kann.

In einem solchen Fall ist zweckmäßigerweise zwischen der Zapfenschlag- und Schlitzeinheit und der Längsprofiliereinheit eine Vereinzelungsvorrichtung bekannter Art vorgesehen, welche die gemeinsam mit Zapfen und Schlitzen versehenen beiden Fensterhölzer wieder trennt, so daß diese nacheinander, und zwar unmittelbar aneinander anschließend (Stoß an Stoß) durch die Längsprofiliereinheit gefördert werden können. Diese Förderung und Bearbeitung Stoß an Stoß kann allerdings nur dann erfolgen, wenn es sich um gleiche Fensterhölzer handelt, d.h. wenn die Längsprofiliereinheit nicht zwischen zwei Fensterhölzern umgestellt werden muß.

Während des Vereinzelungsvorganges und während des anschließenden Längsprofiliervorganges kann der Rolltisch zur Bearbeitung zweier nächster Fensterhölzer in seine Ausgangsstellung zurückfahren und neu beladen werden.

Die Längseinsteuerung kann zweckmäßigerweise mittels eines an sich bekannten beweglichen Anschlages vor der Zapfenschlag-und Schlitzeinheit erfolgen. Zu diesem Zweck ist der Zapfenschlag- und Schlitzeinheit eine Ablängvorrichtung in Form einer Ablängsäge vorgeschaltet, die beim ersten Durchlauf der Fensterhölzer ein vorläufiges Maß an der ihr zugewandten Stirnseite der Fensterhölzer abschneidet, während beim zweiten Durchlauf der verstellbare Anschlag die endgültige Länge vorgibt. Gegen diesen Anschlag kann das Fensterholz von Hand oder mechanisch zur Anlage gebracht werden.

Die erfindungsgemäße Anordnung ermöglicht es insbesondere auch, die aufeinanderfolgende bzw. gleichzeitige Bearbeitung der Stirnseiten der Fensterhölzer im Takt oder im kontinuierlichen Durchlauf vorzunehmen, indem der Rolltisch durch ein umlaufendes Band, eine Kette mit Auflagern od. dgl. ersetzt wird. Eine solche, den Durchsatz erhöhende Bearbeitungsfolge ist bei der bekannten Anordnung wegen des dort notwendigen Rücklaufes des Fensterholzes ausgeschlossen.

Mit der erfindungsgemäßen Anordnung wird also in überraschender Weise die beidseitige Stirnseitenbearbeitung eines Fensterholzes ebenso möglich wie die beidseitige Längsprofilierung, wobei für beide Arbeitsgänge dieselben Aggregate Verwendung finden können. Damit werden trotz hervorragender Arbeitsergebnisse und einer genügenden Durchlaufgeschwindigkeit jeweils die bei den bekannten Anordnungen erforderlichen zusätzlichen Zapfenschlag- und Schlitzeinheiten und die zusätzlichen Längsprofiliereinheiten eingespart. Die erfindungsgemäße Maschine kann mithin wesentlich kostengünstiger als die bekannten Maschinen hergestellt werden.

Die Erfindung wird im folgenden anhand eines Ausführungsbeispieles in der Zeichnung näher erläutert.

Die Figur zeigt in schematischer Darstellung eine Ausführungsform der erfindungsgemäßen Holzbearbeitungsmaschine.

Danach weist die erfindungsgemäße Holzbearbeitungsmaschine eine Zapfen- und Schlitzeinheit 1 auf, welcher in bekannter Weise ein Rolltisch 2 zugeordnet ist, der in der Figur in seinen beiden Endlagen dargestellt ist, wobei an die Zapfen-und Schlitzeinheit 1 eine Übergabevorrichtung 3 anschließt, die einen Schieber 4 aufweist, mit welchem die mit Zapfen und Schlitzen versehenen Fensterhölzer einer Vereinzelungseinrichtung 5 zugeführt werden. Ein Pneumatikaggregat der Vereinzelungsvorrichtung 5 ist mit 6 bezeichnet.

Von der Vereinzelungsvorrichtung 5 werden die Fensterhölzer einer Längsprofiliereinheit 8 zugeführt, in welcher mehrere Längsprofilierspindeln 9 vorgesehen sind, die mittels einer numerischen Steuerung in Richtung der Pfeile 10 gegen die zu bearbeitenden Fensterhölzer zustellbar sind. Der Gegenanschlag, gegen den die Fensterhölzer während des Längsprofiliervorganges gehalten werden, ist mit 11 bezeichnet. Dieser Gegenanschlag ist in der Längsprofiliereinheit unbeweglich angeordnet.

An die Längsprofiliereinheit 8 schließt eine Wendevorrichtung in Form einer Drehbühne 12 an, die einen horizontal angeordneten Träger 13 aufweist, welcher der Aufnahme der Fensterhölzer dient und um 180° gewendet werden kann. Der Träger 13 wird hierzu in Richtung des Pfeiles 14 gedreht. Die Übergabe eines an einer Seite längsprofilierten Fensterholzes auf die Drehbühne 12 erfolgt unter Zwischenschaltung eines Rollenförderers 15 über Zwischenförderer 16 und Förderschienen 17, wobei zur Aufnahme der Fensterhölzer der Träger 13 sich in seiner in der Figur dargestellten Lage befindet, in dieser jedoch abgesenkt ist.

Nach einer Wendung des Trägers 13 um 180° werden die Fensterhölzer über Förderschienen 18 einem weiteren Rollenförderer 19 zugeführt, der als Abförderer dient und von welchem aus die Fensterhölzer erneut auf den Rolltisch 2 gefördert werden. Die Längeneinsteuerung erfolgt hierbei mittels eines in Richtung des Doppelpfeiles 20 beweglichen Anschlages 21, wobei eine der Zapfen- und Schlitzeinheit 1 vorgeschaltete Ablängvorrichtung in Form einer Ablängsäge die Fensterhölzer auf die vorgegebene Länge schneidet.

Die Fensterhölzer durchlaufen also die erfindungsgemäße Holzbearbeitungsmaschine in Richtung der Pfeile 7 zweimal, wobei nach dem zweiten Durchlauf jenseits der Längsprofiliereinheit 8 eine Ausförderung in Richtung des Pfeiles 23 über einen Förderer 24 erfolgt, wobei sich an die Holzbearbeitungsmaschine weitere Bearbeitungseinheiten, beispielsweise eine Schleifmaschine 25 anschließen können.

Die Wirkungsweise der beschriebenen Anordnung ist also folgende:
Die zu bearbeitenden Fensterhölzer, vorzugsweise zwei, werden diesseits der Zapfenschlag- und Schlitzeinheit 1 auf dem Rolltisch 2 festgespannt und mit diesem an der Ablängsäge 22 vorbeigeführt, die beim ersten Durchlauf der Fensterhölzer ein vorläufiges Maß an der ihr zugewandten Stirnseite der Fensterhölzer abschneidet. Anschließend werden die Fensterhölzer mittels des Rolltisches 2 an Zapfenschlag- und Schlitzspindeln 26 vorbeigeführt und so ihre Stirnseiten mit Zapfen und Schlitzen versehen. Daraufhin werden sie mittels des Rolltisches 2 in eine Übergabevorrichtung gefördert, die im wesentlichen aus dem Schieber 4 besteht, welcher die mit 27 bezeichneten Fensterhölzer der Vereinzelungsvorrichtung 5 zuführt, in welcher sie voneinander getrennt werden.

Die Fensterhölzer durchlaufen dann nacheinander die Längsprofiliereinheit 8 und werden dort mittels der numerisch zustellbaren Längsprofilierspindeln 9 an einer Seite mit einer Längsprofilierung versehen. Über den Rollenförderer 15 und die Zwischenförderer 16 und 17 werden die Fensterhölzer dann wieder paarweise auf den absenkbaren Träger 13 der Drehbühne 12 gefördert, worauf dieser um 180° in Richtung des Pfeiles 14 gedreht wird, so daß die gewendeten Fensterhölzer über den Zwischenförderer 18 und einen Abförderer 19 zum zweiten Mal auf den Rolltisch 2 gefördert werden können.

Nunmehr durchlaufen die Fensterhölzer zum zweiten Mal die Holzbearbeitungsmaschine, wobei der verstellbare Anschlag 21 nunmehr die endgültige Länge vorgibt, auf die die Fensterhölzer mittels der Ablängsäge 22 geschnitten werden. Anschließend werden sie an ihrer anderen Stirnseite mit Zapfen und Schlitzen versehen, mittels der Übergabevorrichtung 3 der Vereinzelungsvorrichtung 5 zugeführt und mit denselben Aggregaten der Längsprofiliereinheit 8 an ihrer zweiten Längsseite längsprofiliert.

Aufgrund einer Umschaltung werden sie sodann nicht dem Träger 13 der Drehbühne 12 zugeführt, sondern in Richtung des Pfeiles 23 ausgefördert.

Der Rolltisch 2 kann durch ein umlaufendes Band, eine Kette mir Auflagern od. dgl. ersetzt sein, so daß die Bearbeitung der Stirnseiten der Fensterhölzer im Takt oder im kontinuierlichen Durchlauf erfolgen kann.

## Patentansprüche

1. Holzbearbeitungsmaschine zum Zapfenschlagen und Längsprofilieren von Fensterhölzern mit wenigstens einer Zapfenschlag- und Schlitzeinheit und wenigstens einer Einheit zum Längsprofilieren, wobei der Zapfenschlag-und Schlitzeinheit ein Rolltisch zum Vorbeiführen des Fensterholzes an den Zapfenschlag- und Schlitzspindeln zugeordnet ist, wobei ferner eine Übergabeeinrichtung vorgesehen ist, mit welcher im rechten Winkel die zu bearbeitenden Fensterhölzer einer Längsprofiliereinheit übergeben werden und wobei schließlich eine Drehbühne zum Wenden des Fensterholzes um 180° vorgesehen ist, dadurch gekennzeichnet, daß die Drehbühne (12) im Arbeitsablauf hinter der Längsprofiliereinheit angeordnet ist und daß die an einer Seite mit Zapfen und Schlitzen versehenen Fensterhölzer in diesem Zustand der Längsprofiliereinheit übergeben werden, dort an einer Seite längsprofiliert werden, anschließend auf die Drehbühne gefördert werden, um 180° gewendet werden, um zum zweiten Mal durch die Maschine zu laufen.

2. Holzbearbeitungsmaschine nach Anspruch 1, dadurch gekennzeichnet, daß der Gegenanschlag (11) der Längsprofiliereinheit ohne Unterbrechungen durchgehend ausgebildet ist.

3. Holzbearbeitungsmaschine nach Anspruch 1 oder 2, dadurch gekennzeichnet, daß der Gegenanschlag (11) ortsfest angeordnet ist.

4. Holzbearbeitungsmaschine nach Anspruch 3, dadurch gekennzeichnet, daß die Längsprofilierspindeln (9) zustellbar sind.

5. Holzbearbeitungsmaschine nach Anspruch 3 oder 4, dadurch gekennzeichnet, daß der Gegenanschlag (11) eine Länge aufweist, die sich über mehr als drei Längsprofilierspindeln erstreckt.

6. Holzbearbeitungsmaschine nach Anspruch 4, dadurch gekennzeichnet, daß die Zustellung der Längsprofilierspindeln (9) numerisch gesteuert wird.

7. Holzbearbeitungsmaschine nach Anspruch 6, dadurch gekennzeichnet, daß die Breite des Fensterholzes durch die Zustellung der Längsprofilierspindeln (9) vorgebbar ist.

8. Holzbearbeitungsmaschine nach einem der Ansprüche 3 bis 7, dadurch gekennzeichnet, daß mehrere Längsprofilierspindeln (9) gleichzeitig zum Einsatz bringbar sind, wobei jede der Längsprofilierspindeln (9) einen Teil des Profiles herstellt.

9. Holzbearbeitungsmaschine nach einem der vorhergehenden Ansprüche, dadurch gekennzeichnet, daß jenseits der Drehbühne (12) ein Abförderer (18,19) vorgesehen ist, welcher das gewendete Fensterholz wieder zum Rolltisch (2) fördert.

10. Holzbearbeitungsmaschine nach einem der vorhergehenden Ansprüche, dadurch gekennzeichnet, daß das an beiden Stirnseiten mit Zapfen und Schlitzen versehene und beidseitig längsprofilierte Fensterholz jenseits der Längsprofiliereinheit (8) ausgefördert wird.

11. Holzbearbeitungsmaschine nach Anspruch 10, dadurch gekennzeichnet, daß die Ausförderung durch eine automatische Umschaltung erfolgt.

12. Holzbearbeitungsmaschine nach Anspruch 11, dadurch gekennzeichnet, daß die automatische Umschaltung auf einer Programmsteuerung basiert.

13. Holzbearbeitungsmaschine nach einem der vorhergehenden Ansprüche, dadurch gekennzeichnet, daß die Drehachse (28) der Drehbühne (12) ortsfest zwischen zwei im Abstand zueinander angeordneten Förderern (16,19), nämlich dem Abförderer (19) von der Drehbühne (12) und dem Ausförderer (16) jenseits der Längsprofiliereinheit (8) angeordnet ist.

14. Holzbearbeitungsmaschine nach Anspruch 13, dadurch gekennzeichnet, daß der Abstand zwischen den Förderern (16,19) der Länge eines horizontal angeordneten Trägers (13) entspricht, welcher der Aufnahme der Fensterhölzer dient und um 180° in der Horizontalebene wendbar ist.

15. Holzbearbeitungsmaschine nach Anspruch 13 oder 14, dadurch gekennzeichnet, daß von den beiden Förderern (16,19) zu dem horizontalen Träger (13) sich Zwischenförderer (17,18) erstrecken, die einerseits die Fensterhölzer auf den Träger (13) und andererseits diese von dem Träger (13) abfördern.

16. Holzbearbeitungsmaschine nach Anspruch 15, dadurch gekennzeichnet, daß zur Auf- und Abförderung der Träger (13) der Drehbühne (12) absenkbar ist.

17. Holzbearbeitungsmaschine nach einem der vorhergehenden Ansprüche, dadurch gekennzeichnet, daß mit der Holzbearbeitungsmaschine gleichzeitig zwei gleich lange und gleichartige Fensterhölzer bearbeitbar sind.

18. Holzbearbeitungsmaschine nach Anspruch 17, dadurch gekennzeichnet, daß zwischen der Zapfenschlag- und Schlitzeinheit (1) und der Längsprofiliereinheit (8) eine Vereinzelungsvorrichtung (5) vorgesehen ist, welche die gemeinsam mit Zapfen und Schlitzen versehenen beiden Fensterhölzer trennt, so daß diese nacheinander durch die Längsprofiliereinheit (8) förderbar sind.

19. Holzbearbeitungsmaschine nach Anspruch 18, dadurch gekennzeichnet, daß während des Vereinzelungsvorganges und während des anschließenden Längsprofiliervorganges der Rolltisch (2) zur Bearbeitung zweier nächster Fensterhölzer in seine Ausgangsstellung rückfahrbar und in dieser neu beladbar ist.

20. Holzbearbeitungsmaschine nach einem der vorhergehenden Ansprüche, dadurch gekennzeichnet, daß die Längeneinsteuerung mittels eines beweglichen Anschlages (21) vor der Zapfenschlag- und Schlitzeinheit (1) erfolgt.

21. Holzbearbeitungsmaschine nach Anspruch 20, dadurch gekennzeichnet, daß der Zapfenschlag- und Schlitzeinheit (1) eine Ablängvorrichtung in Form einer Ablängsäge (22) vorgeschaltet ist, die beim ersten Durchlauf der Fensterhölzer ein vorläufiges Maß an der ihr zugewandten Stirnseite der Fensterhölzer abschneidet, während beim zweiten Durchlauf der verstellbare Anschlag (21) die endgültige Länge vorgibt.

22. Holzbearbeitungsmaschine nach einem der vorhergehenden Ansprüche, dadurch gekennzeichnet, daß der Rolltisch (2) durch ein umlaufendes Band, eine Kette mit Auflagern od. dgl. ersetzt ist und daß die Fensterhölzer im Takt oder im kontinuierlichen Durchlauf bearbeitet werden.

## Claims

1. Wood-working machine for tenon cutting and longitudinal profiling of window frames with at least one tenon-cutting and slotting unit and at least one unit for longitudinal profiling, wherein the tenon-cutting and slotting unit is associated with a roller table for guiding the window frame past the tenon-cutting and slotting spindles, wherein furthermore a transfer device is provided by which the window frames to be processed are passed at right angles to a longitudinal profiling unit, and wherein finally a turntable is provided for turning the window frame by 180°, characterised in that the turntable (12) is arranged behind the longitudinal profiling unit, as seen in the processing direction, and that the window frames, which are on one side provided with tenons and slots, are transferred to the longitudinal profiling unit in said state, where they are longitudinally profiled, then conveyed onto the turntable and there turned by 180° for a second run through the machine.

2. Wood-working machine according to claim 1, characterised in that the counter stop (11) of the longitudinal profiling unit is arranged to be continuous without any breaks.

3. Wood-working machine according to claim 1 or 2, characterised in that the counter stop (11) is arranged to be spatially fixed.

4. Wood-working machine according to claim 3, characterised in that the longitudinal profiling spindles (9) are adjustable.

5. Wood-working machine according to claim 3 or 4, characterised in that the counter stop (11) has a length extending over more than three longitudinal profiling spindles.

6. Wood-working machine according to claim 4, characterized in that the setting of the longitudinal profiling spindles (9) is numerically controlled.

7. Wood-working machine according to claim 6, characterised in that the breadth of the window frame is preset by setting the longitudinal profiling spindles (9).

8. Wood-working machine according to one of claims 3 to 7, characterized in that several longitudinal profiling spindles (9) can be put into operation simultaneously with each of the longitudinal profiling spindles (9) producing a part of the profile.

9. Wood-working machine according to one of the above claims, characterized in that a removal unit (18, 19) is provided at the other side of the turntable (12), which conveys the turned-around window frame back to the roller table (2).

10. Wood-working machine according to one of the above claims, characterised in that the window frame, which has been provided with tenons and slots at both end surfaces and has been longitudinally profiled at both sides, is removed at the other side of the longitudinal profiling unit (8).

11. Wood-working machine according to claim 10, characterized in that the removal is effected by means of an automatic switch-over.

12. Wood-working machine according to claim 11, characterized in that the automatic switch-over is based on a programmed control.

13. Wood-working machine according to one of the above claims, characterized in that the rotary axis (28) of the turntable (12) is spatially fixed between two conveyors (16, 19), which are arranged a distance apart, i.e. the remover (19) from the turntable (12) and the ejector (16) at the other side of the longitudinal profiling unit (8).

14. Wood-working machine according to claim 13, characterized in that the distance between the conveyors (16, 19) corresponds to the length of a horizontally arranged carrier (13), which serves for reception of the window frames and is rotatable in the horizontal plane by 180°.

15. Wood-working machine according to claim 13 or 14, characterized in that intermediate conveyors (17, 18) extend from the two conveyors (16, 19) to the horizontal carrier (13), which intermediate conveyors on the one hand convey window frames onto the carrier (13) and on the other hand remove them from the carrier (13).

16. Wood-working machine according to claim 15, characterized in that the turntable (12) can be lowered for the delivery by the carrier (13) to, and the removal from the turntable (12).

17. Wood-working machine according to one of the above claims, characterised in that the wood-working machine can simultaneously process two window frames of identical length and type.

18. Wood-working machine according to claim 17, characterised in that a separating device is provided between the tenon-cutting - and slotting unit (1) and the longitudinal profiling unit (8), which device separates the two window frames, which have been mutually provided with tenons and slots, so that they can be conveyed one after the other through the longitudinal profiling unit (8).

19. Wood-working machine according to claim 18, characterised in that the roller table (2) can be driven back during the separating process and the subsequent longitudinal profiling process into its initial position and reloaded for processing the next two window frames.

20. Wood-working machine according to one of the above claims, characterised in that the longitudinal entry control is by means of a movable stop (21) ahead of the tenon-cutting and slotting unit (1).

21. Wood-working machine according to claim 20, characterised in that the tenon-cutting and slotting unit (1) is preceded by a longitudinal end-cutting means in the form of a longitudinal saw (22), which, in the first run through of the window frames, cuts out a provisional size at the end surfaces of the window frames which are facing it, whilst in the second run the final length is set by the adjustable stop (21).

22. Wood-working machine according to one of the above claims, characterised in that the roller table (2) is replaced by a continuous band, a chain with supports or the like, and that the window frames are processed in a cycle or in continuous process.

## Revendications

1. Machine à travailler le bois pour la pose de tenons et le profilage longitudinal de bois de fenêtres, comportant au moins une unité de pose de tenons et de mortaisage et au moins une unité de profilage longitudinal, une table roulante étant associée à l'unité de pose de tenons et de mortaisage pour faire passer le bois de fenêtre devant les broches de pose de tenons et de mortaisage, avec en outre la présence d'un dispositif de transfert avec lequel, orthogonalement, les bois de fenêtre à travailler sont transférés à une unité de profilage longitudinal, et une plate-forme rotative étant enfin prévue pour faire tourner le bois de fenêtre de 180°, caractérisée en ce que la plate-forme rotative (12) est disposée, dans le déroulement du travail, après l'unité de profilage longitudinal, et en ce que les bois de fenêtre comportant d'un côté des tenons et mortaises sont transférés dans cet état à l'unité de profilage longitudinal, y sont profilés longitudinalement d'un côté, puis amenés sur la plate-forme rotative pour être tournés de 180°, pour parcourir la machine pour la seconde fois.

2. Machine à travailler le bois selon la revendication 1, caractérisée en ce que la contre-butée (11) de l'unité de profilage longitudinale a une conformation continue sans interruptions.

3. Machine à travailler le bois selon la revendication 1 ou 2, caractérisée en ce que la contre-butée (11) est placée en position fixe.

4. Machine à travailler le bois selon la revendication 3, caractérisée en ce que les broches de profilage longitudinal (9) peuvent être avancées.

5. Machine à travailler le bois selon la revendication 3 ou 4, caractérisée en ce que la contre-butée (11) présente une longueur qui s'étend sur plus de trois broches de profilage longitudinal.

6. Machine à travailler le bois selon la revendication 4, caractérisée en ce que l'avance de la broche de profilage longitudinal (9) est commandée numériquement.

7. Machine à travailler le bois selon la revendication 6, caractérisée en ce que la largeur du bois de fenêtre peut être prédéterminée par l'avance des broches de profilage longitudinal (9).

8. Machine à travailler le bois selon l'une des revendications 3 à 7, caractérisée en ce que plusieurs broches de profilage longitudinal (9) peuvent être mises simultanément en utilisation, chacune des broches de profilage longitudinal (9) réalisant une partie du profil.

9. Machine à travailler le bois selon l'une des revendications précédentes, caractérisée en ce qu'il est prévu au-delà de la plate-forme rotative (12) un transporteur d'évacuation (18, 19) qui ramène le bois de fenêtre tourné à la table roulante (2).

10. Machine à travailler le bois selon l'une des revendications précédentes, caractérisée en ce que le bois de fenêtre comportant des tenons et mortaises sur ses deux faces frontales et profilé longitudinalement des deux côtés est évacué au-delà de l'unité de profilage longitudinal (8).

11. Machine à travailler le bois selon la revendication 10, caractérisée en ce que l'évacuation est effectuée par une commutation automatique.

12. Machine à travailler le bois selon la revendication 11, caractérisée en ce que la commutation automatique est basée sur une commande par programme.

13. Machine à travailler le bois selon l'une des revendications précédentes, caractérisée en ce que l'axe de rotation (28) de la plate-forme rotative (12) est disposée fixement entre deux transporteurs (16, 19) placés à distance l'un de l'autre, soit le transporteur (19) d'évacuation de la plate-forme rotative (12)_ et le transporteur (16) de dégagement au-delà de l'unité de profilage longitudinal (8).

14. Machine à travailler le bois selon la revendication 13, caractérisée en ce que la distance entre les transporteurs (16, 19) correspond à la longueur d'un support (13) disposé horizontalement qui sert à la réception des bois de fenêtre et peut être tourné de 180° dans le plan horizontal.

15. Machine à travailler le bois selon la revendication 13 ou 14, caractérisée en ce qu'il s'étend des deux transporteurs (16, 19) au support horizontal (13) des transporteurs intermédiaires (17, 18) qui d'une part amènent les bois de fenêtre sur le support (13) et, d'autre part, les évacuent de ce support (13).

16. Machine à travailler le bois selon la revendication 15, caractérisée en ce que, pour l'amenée et l'évacuation des poutres (13), la plate-forme rotative (12) peut être abaissée.

17. Machine à travailler le bois selon l'une des revendications précédentes, caractérisée en ce qu'avec la machine à travailler le bois, on peut travailler en même temps deux bois de fenêtre de même longueur et de même nature.

18. Machine à travailler le bois selon la revendication 17, caractérisée en ce qu'il est prévu entre l'unité de pose de tenons et de mortaisage (1) et l'unité de profilage longitudinal (8) un dispositif de séparation (5) qui sépare les deux bois de fenêtre munis ensemble de tenons et mortaises, de sorte qu'ils peuvent être transportés l'un après l'autre à travers l'unité de profilage longitudinal (8).

19. Machine à travailler le bois selon la revendication 18, caractérisée en ce que, pendant le processus de séparation et pendant le processus de profilage longitudinal subséquent, la table roulante (2) peut, pour le travail de deux bois de fenêtre qui suivent, être ramenée dans sa position initiale et être chargée de nouveau dans celle-ci.

20. Machine à travailler le bois selon l'une des revendications précédentes, caractérisée en ce que le réglage de longueur est effectué au moyen d'une butée (21) mobile avant l'unité de pose de tenons et de mortaisage (1).

21. Machine à travailler le bois selon la revendication 20, caractérisée en ce que l'unité de pose de tenons et de mortaisage (1) est précédée par un dispositif de tronçonnage sous la forme d'une scie de tronçonnage (22) qui, au premier passage des bois de fenêtre, effectue un sectionnement dans une mesure préalable sur la face frontale des bois de fenêtre dirigée vers elle, tandis qu'au second passage, la butée mobile (21) prédétermine la longueur finale.

22. Machine à travailler le bois selon l'une des revendications précédentes, caractérisée en ce que la table roulante (2) est remplacée par une bande sans fin, une chaîne à supports ou analogue, et en ce que les bois de fenêtre sont travaillés cycliquement ou en continu.
